# EUROPÄISCHE PATENTSCHRIFT

(11) **EP 0 620 182 B1**
(45) Veröffentlichungstag und Bekanntmachung des Hinweises auf die Patenterteilung: **12.11.1997**
(21) Anmeldenummer: 94105367.0
(22) Anmeldetag: 07.04.1994
(51) Int. Cl.: B66F 7/08

(54) **Scherenhubtisch**
Scissor type lifting table
Table élévatrice à ciseaux

(30) Priorität: 15.04.1993 DE 9305639 U
(43) Veröffentlichungstag der Anmeldung: 19.10.1994
(73) Patentinhaber: HYDRAULIK TECHNIEK, NL-7826 TA Emmen (NL)
(72) Erfinder: Janzen, Hermann, D-49733 Haren (DE)
(74) Vertreter: Busse & Busse Patentanwälte

(56) Entgegenhaltungen:
- WO-A-86/06054
- DE-B- 1 107 915
- US-A- 3 202 243

## Beschreibung

Die Erfindung betrifft einen Scherenhubtisch, insbesondere zum Anheben bzw. Absenken von beladenen Paletten oder dgl., nach dem Oberbegriff des Anspruchs 1.

Bei bekannten Hubtischen dieser Art (siehe DE-B-1 107 915 oder WO-A-86/06054 untergreifen zwei Paar in einem Kreuzungspunkt miteinander verbundene Scherenarme im oberen Endbereich eine Tischplattform, die in U-förmiger Ausbildung als eine Randprofilleiste einen mittleren Einfahrraum umgrenzt, in den jeweilige Gabeln eines Hubwagens einschiebbar sind. Dieser Einfahrraum bildet im Beladezustand der Tischplattform, z.B. mit einer Euro-Palette, einen die Stabilität der Abstützung und die Belastbarkeit der U-förmigen Tischplattform nachteilig beeinflussenden Bereich.

Der Erfindung liegt die Aufgabe zugrunde, einen Scherenhubtisch, insbesondere zum Anheben bzw. Absenken von Paletten zu schaffen, der unter Beibehaltung des Einfahrraumes mit geringem technischen Aufwand eine stabile Abstützung auch hoher Traglasten ermöglicht.

Ausgehend von einem Scherenhubtisch der eingangs angegebenen Art wird diese Aufgabe nach der Erfindung durch eine Ausgestaltung mit den kennzeichnenden Merkmalen des Anspruchs 1 gelöst. Hinsichtlich wesentlicher weiterer Ausgestaltungen wird auf die Ansprüche 2 bis 9 verwiesen.

Die Gestaltung der Tischplattform optimiert deren Tragfläche unter dem Gesichtspunkt einer erhöhten Verwindungssteife und eines gleichmäßigen Krafteintrags in die jeweils oberhalb der Scherenarme befindlichen Bereiche der Randprofilleiste, wobei mit der Tragplatte eine Verbundkonstruktion der Tischplattform geschaffen ist, in deren Einfahrraum ein in Transportstellung befindlicher Palettenhubwagen positionierbar und danach die Palette sowohl auf der Randprofilleiste als auch auf dem Stützglied vorteilhaft so auflegbar ist, daß bei der Hubbewegung des Scherenhubtisches eine formstabile Abstützung der Palette erreichbar ist.

Zur Aufnahme unterschiedlicher Belastungen ist die Tischplattform mit geringem Aufwand durch Veränderung im Bereich der Stützglieder an geänderte Einsatzbedingungen so anpaßbar, daß jeweils ein hinreichend sicherer Untergriff für die Palette gebildet ist, auch hohe Stützkräfte als Flächenlast stabil über die Tragplatte verteilbar sind und damit Überbelastungen des Scherenhubtisches und der Paletten vermieden werden können.

Weitere Einzelheiten und Vorteile ergeben sich aus der nachfolgenden Beschreibung und der Zeichnung, die zwei Ausführungsbeispiele des Gegenstands der Erfindung schematisch näher veranschaulicht. In der Zeichnung zeigen:
- Fig. 1: eine Perspektivdarstellung eines Scherenhubitsches mit der erfindungsgemäßen Tischplattform in einer ersten Ausführungsform,
- Fig. 2: eine Draufsicht auf die Tischplattform gemäß Fig. 1,
- Fig. 3: eine geschnittene Darstellung der Tischplattform gemäß einer Linie III-III in Fig. 2,
- Fig. 4: eine geschnittene Darstellung der Tischplattform gemäß einer Linie IV-IV in Fig. 2,
- Fig. 5: eine Perspektivdarstellung des Scherenhubtisches mit einer zweiten Ausführungsform der Tischplattform, und
- Fig. 6: eine Draufsicht auf die Tischplattform gemäß Fig. 5.

In Fig. 1 ist ein insgesamt mit 1 bezeichneter, als Flachhubtisch ausgebildeter Scherenhubtisch in einer Perspektivdarstellung veranschaulicht, wobei zwischen einem bodenseitigen Unterrahmen 2 und einer oberen Tischplattform 3 jeweils längsrandseitig angeordnete, in Kreuzungsgelenken 4,5 jeweils paarweise miteinander verbundene Scherenarme 6,7 bzw. 8,9 vorgesehen sind.

Die Tischplattform 3 kann bei Betätigung jeweiliger mit den Scherenarmenpaaren 6,7 bzw. 8,9 verbundener Kolben-Zylinder-Einheiten 11,12 über eine beliebig umschaltbare Hubbewegung aus der dargestellten oberen Hubstellung in eine bodennahe Absenkstellung (nicht dargestellt) verbracht werden, wobei eine auf der Tischplattform 3 befindliche Last, z.B. eine Palette, entsprechend in verschiedenen Lagen zugänglich ist.

In der Absenkstellung kann die Tischplattform 3 zur Beladung, beispielsweise mit einer Transportpalette, von einem Gabelhubwagen im Bereich eines Einfahrraumes 13 befahren werden, so daß danach die Transportpalette (nicht dargestellt) im Bereich einer den Einfahrraum 13 U-förmig umgrenzenden Randprofilleiste 14 abgestützt werden kann und dabei gleichzeitig mit Stützgliedern 15,15' ein zusätzlicher Stützbereich für die Transportpalette gebildet ist.

In vorteilhafter Ausführung ist die Randprofilleiste 14 in der Ebene ihrer freien Unterkantenbereiche 16,18 (Fig. 3) mit einer den Einfahrraum 13 überspannenden ebenen Tragplatte 17 verbunden, auf der (gemäß der Ausbildung in Fig. 5) zumindest das eine mit jeweiligen Oberkanten 21,22 der Randprofilleiste 14 gleichebenig verlaufende Stützglied 15'' vorgesehen ist.

Die Darstellung gemäß Fig. 2 verdeutlicht, daß die Tischplattform 3 im Bereich der Tragplatte 17 zweckmäßig mit zwei in einer Längsmittelebene 23 verlaufenden Stützgliedern 15,15' versehen ist, die in einer Mittellängsebene 19 derart beabstandet sind, daß eine gleichmäßige Belastung der Tragplatte 17 erreicht ist. Dabei sind die Stützglieder 15,15' jeweils als ein im Querschnitt eine obere Druckeinleitungsfläche 24 und jeweilige zur Tragplatte 17 gerichtete Stützstreben 25,26 aufweisender Profilteil (Fig. 3) ausgebildet.

Die veranschaulichten Ausführungsformen der Tischplattform 3 gemäß Fig. 1 und 5 verdeutlichen, daß als Stützglied 15,15' bzw. 15'' jeweils ein mit der Tragplatte 17 in zweckmäßiger Ausbildung verschweißter und eine Bodenplatte 27 als Druckeinleitungsfläche 24 darbietender Zylinderkörper vorgesehen ist.

Ebenso ist denkbar, das Stützglied 15,15' jeweils über eine Umformung der Tragplatte 17 als einstückiges Formteil auszubilden (nicht dargestellt) oder die Bodenplatte 27 mit einer rechteckigen Kontur zu versehen, an deren Unterseite lediglich eine Stützstrebe zur Tragplatte 17 hin vorgesehen ist.

Die Schnittdarstellung gemäß Fig. 4 verdeutlicht, daß die Tragplatte 17 in zweckmäßiger Ausführungsform jeweils randseitig mit den inneren Unterkantenbereichen 16,18 der Randprofilleiste 14 verschweißt sein kann, wobei hier ebenfalls eine andere Verbindungsform denkbar ist.

In Fig. 4 verdeutlicht ein Querschnitt der Tischplattform 3, daß sich ein vorderer Bereich 28 (Fig. 3) der Tragplatte 17 zwischen jeweiligen inneren Seitenschenkeln 30,31 der beiden die U-förmige Randprofilleiste 14 bildenden Längsstreben 32,33 erstreckt, an denen unterseitig die jeweiligen Scherenarmpaare 6,7 bzw. 8,9 abgestützt sind (Fig. 1).

In einem hinteren Bereich 34 ist die Tragplatte 17 soweit verlängert, daß sie die Randprofilleiste 14 im Bereich der Querstrebe 35 (Fig. 3) untergreift und damit eine stabile Anbindung der Tragplatte 17 an die Randprofilleiste 14 erreicht ist.

Die Stabilität der Abstützung im Bereich der Stützglieder 15,15' für das Ladegut (nicht dargestellt) kann mit der erfindungsgemäßen Tragplatte 17 auch dann erreicht werden, wenn diese eine gegenüber den Längsstreben 32,33 der U-förmigen Randprofilleiste 14 verkürzte Längenabmessung (nicht dargestellt) aufweist und im Bereich einer vorderen Randkante 36 zurückgesetzt ist.

In Fig. 5 und Fig. 6 verdeutlicht die zweite Ausführungsform der Tischplattform 3 deren Ausbildung mit dem Stützglied 15'', das jeweils nahe der vorderen Randkante 36 der Tragplatte 17 so angeordnet ist, daß ein hinreichend stabiler Untergriff für das mit dem Scherenhubtisch 1 zu hebende Ladegut gebildet ist.

## Patentansprüche

1. Scherenhubtisch mit zumindest zwei Paar jeweils in einem Kreuzungsgelenk (4,5) miteinander verbundenen Scherenarmen (6,7 bzw. 8,9), die in gegenüberliegenden Endbereichen jeweils einenends ortsfest an einem Schwenklager und anderenends über ein Loslager an einem bodenseitigen Unterrahmen (2) bzw. an einer oberen Tischplattform (3) abgestützt sind, die einen von einer Randprofilleiste (14) U-förmig umgrenzten Einfahrraum (13) für einen Gabelhubwagen aufweist, **dadurch gekennzeichnet**, daß die Randprofilleiste (14) in der Ebene ihrer freien Unterkantenbereiche (16,18) mit einer den Einfahrraum (13) zumindest bereichsweise überspannenden ebenen Tragplatte (17) verbunden und auf dieser zumindest ein mit den Oberkanten (21,22) der Randprofilleiste (14) gleichebenig verlaufendes mittleres Stützglied (15,15';15'') vorgesehen ist.

2. Scherenhubtisch nach Anspruch 1, dadurch gekennzeichnet, daß mehrere in der Längsmittelebene (19) der Tischplattform (3) angeordnete Stützglieder (15,15') vorgesehen sind.

3. Scherenhubtisch nach Anspruch 1 oder 2, dadurch gekennzeichnet, daß das Stützglied (15,15';15'') als ein im Querschnitt eine obere Druckeinleitungsfläche (24) und zumindest eine zur Tragplatte (17) gerichtete Stützstrebe (25,26) aufweisendes Profilteil ausgebildet ist.

4. Scherenhubtisch nach einem der Ansprüche 1 bis 3, dadurch gekennzeichnet, daß als das Stützglied (15,15';15'') ein mit der Tragplatte (17) verschweißter und eine Bodenplatte (27) als Druckeinleitungsfläche (24) darbietender Zylinderkörper vorgesehen ist.

5. Scherenhubtisch nach einem der Ansprüche 1 bis 4, dadurch gekennzeichnet, daß das Stützglied über eine Umformung der Tragplatte (17) gebildet ist.

6. Scherenhubtisch nach einem der Ansprüche 1 bis 5, dadurch gekennzeichnet, daß die Tragplatte (17) jeweils randseitig mit den inneren Unterkantenbereichen (16,18) der Randprofilleiste (14) verschweißt ist.

7. Scherenhubtisch nach einem der Ansprüche 1 bis 6, dadurch gekennzeichnet, daß sich ein vorderer Bereich (28) der Tragplatte (17) zwischen jeweiligen inneren Seitenschenkeln (30,31) zweier Längsstreben (32,33) der U-förmigen Randprofilleiste (14) erstreckt und deren Querstrebe (35) von einem hinteren Bereich (34) der Tragplatte (17) untergriffen ist.

8. Scherenhubtisch nach Anspruch 7, dadurch gekennzeichnet, daß die Tragplatte (17) eine gegenüber den Längsstreben (32,33) der U-förmigen Randprofilleiste (14) verkürzte Längenabmessung aufweist.

9. Scherenhubtisch nach einem der Ansprüche 1 bis 8, dadurch gekennzeichnet, daß das Stützglied (15';15'') nahe einer vorderen Randkante (36) der Tragplatte (17) angeordnet ist.

## Claims

1. A scissor-type lifting table having at least two pairs of scissor arms (6,7 and 8,9) connected to each other in a respective universal joint (4,5) and which, in oppositely disposed end portions are respectively supported rigidly at one end on a pivot bearing and at the other via a loose bearing on a bottom frame (2) at the floor end and on an upper table top (3) respectively, said table top having, bounded in a U-shape by a marginal profile strip (14), an entrance space (13) for a fork-lift truck, characterised in that the marginal profile strip (14) is in the plane of its free bottom edge portions (16,18) connected to a flat carrier plate (17) extending across at least parts of the entrance space (13) and there is on this at least one bracing member (15,15';15'') extending in the same plane as the top edges (21,22) of the marginal profile strip (14).

2. A scissor-type lifting table according to Claim 1, characterised in that there are a plurality of bracing members (15,15') disposed in the longitudinal central plane (19) of the table top (3).

3. A scissor-type lifting table according to Claim 1 or 2, characterised in that the bracing member (15,15';15'') is constructed as a profiled part having in cross-section an upper pressure-introducing surface (24) and at least one bracing strut (25,26) directed at the carrier plate (17).

4. A scissor-type lifting table according to one of Claims 1 to 3, characterised in that provided as the bracing member (15,15';15'') is a cylindrical body welded to the carrier plate (17) and providing a bottom plate (27) to serve as the pressure initiating surface (24).

5. A scissor-type lifting table according to one of Claims 1 to 4, characterised in that the bracing member is formed via a reshaping of the carrier plate (17).

6. A scissor-type lifting table according to one of Claims 1 to 5, characterised in that the carrier plate (17) is on each side welded to the inner bottom edge portions (16,18) of the marginal profile strip (14).

7. A scissor-type lifting table according to one of Claims 1 to 6, characterised in that in a front part (28) of the carrier plate(17) extends between respective inner side members (30,31) of two longitudinal struts (32,33) of the U-shaped marginal profile strip (14), and in that a rear portion (34) of the carrier plate (17) engages under its cross strut (35).

8. A scissor-type lifting table according to Claim 7, characterised in that the carrier plate (17) has a length dimension which is shortened in relation to the longitudinal struts (32,33) of the U-shaped marginal profile strip (14).

9. A scissor-type lifting table according to one of Claims 1 to 8, characterised in that the bracing member (15';15'') is disposed close to a front marginal edge (36) of the carrier plate (17).

## Revendications

1. Table élévatrice à ciseaux comportant au moins deux paires de branches de ciseaux (6, 7 et 8, 9) qui sont reliées deux à deux, chaque fois en une articulation en croix (4, 5) et qui, dans des zones d'extrémité opposées, prennent appui, pour les premières extrémités au niveau d'un pivot fixe et, pour les autres extrémités, au niveau d'un pivot mobile respectivement sur un cadre inférieur côté sol (2) et sur une plate-forme de table supérieure (3), laquelle plate-forme présente une entrée (13) pour un chariot élévateur à fourche délimitée par une bande marginale profilée (14) en forme de U, caractérisée en ce que la bande marginale profilée (14) est reliée, dans le plan de ses bords inférieurs libres (16, 18) à une plaque de support (17) plane qui sous-tend au moins partiellement l'entrée (13) et en ce qu'il est prévu sur cette plaque au moins un organe d'appui (15, 15'; 15'') central s'étendant dans le même plan que les bords supérieurs (21, 22) de la bande marginale profilée (14).

2. Table élévatrice à ciseaux suivant la revendication 1, caractérisée en ce que plusieurs organes d'appui (15, 15') sont prévus dans le plan longitudinal médian (19) de la plate-forme de table (3).

3. Table élévatrice à ciseaux suivant la revendication 1 ou 2, caractérisée en ce que l'organe d'appui (15, 15'; 15'') se présente sous la forme d'une partie profilée présentant en coupe transversale une surface supérieure d'amorce de pression (24) et au moins une entretoise de support (25, 26) dirigée vers la plaque de support (17).

4. Table élévatrice à ciseaux suivant l'une quelconque des revendications 1 à 3, caractérisée en ce qu'il est prévu comme organe d'appui (15, 15'; 15'') un corps cylindrique soudé à la plaque de support (17) et offrant une plaque de fond (27) faisant office de surface d'amorce de pression (24).

5. Table élévatrice à ciseaux suivant l'une quelconque des revendications 1 à 4, caractérisée en ce que l'organe d'appui est obtenu par déformation de la plaque de support (17).

6. Table élévatrice à ciseaux suivant l'une quelconque des revendications 1 à 5, caractérisée en ce que la plaque de support (17) est soudée respectivement par son bord aux zones des bords inférieurs intérieurs (16, 18) de la bande marginale profilée (14).

7. Table élévatrice à ciseaux suivant l'une quelconque des revendications 1 à 6, caractérisée en ce qu'une zone avant (28) de la plaque de support (17) s'étend entre des ailes latérales intérieures respectives (30, 31) de deux longerons (32, 33) de la bande marginale profilée en forme de U (14) et en ce qu'en dessous de la partie transversale (35) de ladite bande s'étend une zone arrière (34) de la plaque de support (17).

8. Table élévatrice à ciseaux suivant la revendication 7, caractérisée en ce que la plaque de support (17) a une longueur plus courte que celle des longerons (32, 33) de la bande marginale profilée en forme de U (14).

9. Table élévatrice à ciseaux suivant l'une quelconque des revendications 1 à 8, caractérisée en ce que l'organe d'appui (15' ; 15'') est disposé à proximité d'un bord antérieur (36) de la plaque de support (17).
